# EUROPÄISCHE PATENTSCHRIFT

(11) **EP 3 142 957 B1**
(45) Veröffentlichungstag und Bekanntmachung des Hinweises auf die Patenterteilung: **17.11.2021**
(21) Anmeldenummer: 15744098.3
(22) Anmeldetag: 14.05.2015
(51) Int. Cl.: B66F 9/14

(54) **ANBAUVORRICHTUNG, DIE AN EINEM HUBFAHRZEUG ANZUBRINGEN IST, UND VERFAHREN ZUR BETÄTIGUNG DIESER ANBAUVORRICHTUNG**
HITCH ASSEMBLY, WHICH IS TO BE FIXED ON A LIFTING VEHICLE AND METHOD FOR ACTUATING SAID HITCH ASSEMBLY
ATTELAGE, QUI EST À FIXER SUR UN VÉHICULE DE LEVAGE, ET PROCÉDÉ POUR ACTIONNER CET ATTELAGE

(30) Priorität: 14.05.2014 DE 102014006970
(43) Veröffentlichungstag der Anmeldung: 22.03.2017
(73) Patentinhaber: Kaup GmbH & Co. KG Gesellschaft für Maschinenbau, 63741 Aschaffenburg (DE)
(72) Erfinder: KAUP, Otmar, 63741 Aschaffenburg (DE); UNKELBACH, Markus, 63906 Erlenbach (DE)
(74) Vertreter: Nitz, Astrid
(86) Internationale Anmeldenummer: PCT/DE2015/000232
(87) Internationale Veröffentlichungsnummer: WO 2015/172763

(56) Entgegenhaltungen:
- WO-A2-2006/060065
- DE-A1- 2 726 147
- DE-A1-102008 034 780
- DE-A1-102010 038 663
- FR-A1- 2 436 901
- JP-A- S58 109 399
- US-A- 3 692 198

## Beschreibung

Die Erfindung betrifft eine Anbauvorrichtung, die an einem Hubfahrzeug anzubringen ist nach dem Oberbegriff von Anspruch 1 und ein Verfahren zur Betätigung einer Anbauvorrichtung nach dem Oberbegriff von Anspruch 9.

Bekannt ist es, Zylinderantriebe für Gabelzinken von Anbauvorrichtungen für Hubfahrzeuge vorzusehen, die den Nachteil aufweisen, dass sie eine große Tiefe des Bauvolumens benötigen.

Das Dokument DE102010038663 offenbart eine Anbauvorrichtung mit einer beweglichen Gabelzinkeneinrichtung umfassend zumindest zwei Gabelzinken, mit zumindest zwei Einrichtungen zum Antrieb für eine seitliche Bewegung der Gabelzinkeneinrichtung.

Aufgabe ist es, eine Anbauvorrichtung bereitzustellen, die die Nachteile des Stands der Technik vermeiden und eine sichere und zuverlässige Anbauvorrichtung bereitstellen.

Die Aufgabe wird gelöst durch eine Anbauvorrichtung, die an einem Hubfahrzeug anzubringen ist, mit einer beweglichen Gabelzinkeneinrichtung umfassend zumindest zwei Gabelzinken, mit zumindest zwei Einrichtungen zum Antrieb für eine seitliche Bewegung der Gabelzinkeneinrichtung, umfassend ein vergrößertes Sichtfeld ohne störende Elemente, umfassend jeweils zumindest eine Antriebskette, insbesondere entgegengesetzt laufend eingerichtet, wobei die Antriebskette jeweils einer Gabelzinke zugeordnet ist, mit jeweils zumindest einem Ölmotor, durch den die Einrichtung anzutreiben ist, wobei für eine seitliche gleichgerichtete Bewegung der Gabelzinken die Ölmotoren zweier Einrichtungen in Parallelschaltung einrichtbar sind /oder für eine seitliche entgegengesetzt gerichtete Verstellung der Gabelzinken die Ölmotoren zweier Einrichtungen in Reihenschaltung einrichtbar sind, wobei bei Reihenschaltung der Ölmotoren ein insbesondere im Hubfahrzeug angeordnetes Ventil zur Begrenzung des aufgebauten Drucks in den Ölmotoren vorgesehen ist, wobei bei Parallelschaltung der Ölmotoren jeweils ein hydraulischer Endschalter für die Ölmotoren vorgesehen ist,_wobei die Einrichtung zumindest eine Spanneinrichtung aufweist, umfassend mindestens einen Hydraulikkolben, der durch Öl vom Ölmotor, der der Gabelzinke zugeordnet ist, beaufschlagt ist, durch den die Antriebskette auf vorgegebener Spannung zu halten ist, wobei insbesondere der Einrichtung eine Umlenkrolleneinrichtung zugeordnet ist, auf der die Antriebskette umzulenken ist und die von dem Hydraulikkolben zu spannen ist.

Die Anbauvorrichtung ermöglicht eine kompakte und für den Fahrer des Hubfahrzeugs besonders übersichtliche Arbeitsweise, da die Anbauvorrichtung ein vergrößertes Sichtfeld ohne störende Elemente aufweist. Zudem kann je nach Schaltung der Ölmotoren eine Veränderung der Kraft bzw. des Drehmoments der Ölmotoren erreicht werden. Die Anbauvorrichtung bewegt sich bei der Verstellung der Gabelzinken nicht mit und es ist somit ein Nahes Anfahren beispielsweise einer seitlichen Containerwand einfach möglich.

Vorteilhaft ist es, wenn bei Reihenschaltung der Ölmotoren ein insbesondere im Hubfahrzeug angeordnetes Ventil zur Begrenzung des aufgebauten Drucks in den Ölmotoren vorgesehen ist.

Vorteilhaft ist es, wenn bei Parallelschaltung der Ölmotoren jeweils ein hydraulischer Endschalter für die Ölmotoren vorgesehen ist.

Vorteilhaft ist es, wenn die Ölmotoren in entgegengesetzter Laufrichtung eingesetzt sind, da durch die umgekehrte Anordnung hinsichtlich der Drehrichtung des Motors eine sehr kompakte und platzsparende Bauform erreichbar ist.

Vorteilhaft ist es, wenn die Einrichtung zumindest eine Spanneinrichtung aufweist, umfassend mindestens einen Hydraulikkolben, der durch Öl vom Ölmotor, der der Gabelzinke zugeordnet ist, beaufschlagt ist, durch den die Antriebskette auf vorgegebener Spannung zu halten ist, wobei insbesondere der Einrichtung eine Umlenkrolleneinrichtung zugeordnet ist, auf der die Antriebskette umzulenken ist und die von dem Hydraulikkolben zu spannen ist.

Vorteilhaft ist es, wenn eine Längstransporteinrichtung zum Längstransport von Waren angeordnet entlang zumindest einer Gabelzinke vorgesehen ist, wobei die Längstransporteinrichtung insbesondere eine Transportkette umfasst, wobei insbesondere eine Spannvorrichtung mit einem Hydraulikkolben zum Spannen der Transportkette betätigt durch das Öl des Ölmotors vorgesehen ist, wobei die Längstransporteinrichtung insbesondere über ein Elektromagnetventil zuschaltbar ist.

Vorteilhaft ist es, wenn die Gabelzinke als Teleskopgabelzinke ausfahrbar ausgestaltet ist. Durch die Längenverstellung der Gabelzinke können unterschiedliche Lasttiefen erreicht werden.

Vorteilhaft ist es, wenn der Hydraulikkolben ein Plungerzylinder ist, wobei die Spannung der Einrichtung durch Druckkraft des Plungerzylinders zu halten ist und/oder der Hydraulikkolben ein Differentialzylinder ist, wobei die Spannung der Einrichtung durch Zugkraft des Differentialzylinders zu halten ist.

Vorteilhaft ist es, wenn der in dem Hydraulikkolben erzeugte Druck durch eine Druckhalteeinrichtung, insbesondere ein Rückschlagventil, gehalten ist.

Vorteilhaft ist es, wenn ein Vorspannventil vor zumindest einem Hydraulikkolben vorgesehen ist, wobei insbesondere das Vorspannventil in Kombination mit einem Rückschlagventil vorgesehen ist.

Vorteilhaft ist es, wenn ein Druckbegrenzungsventil vorgesehen ist, über das Öl aus dem Hydraulikkolben entweichen kann, insbesondere im Fall eine Havarie.

Die Aufgabe wird ebenfalls gelöst durch ein Verfahren zur Betätigung einer Anbauvorrichtung, die an einem Hubfahrzeug angebracht ist, mit einer beweglichen Gabelzinkeneinrichtung umfassend zumindest zwei Gabelzinken, mit zumindest zwei Einrichtungen, durch die eine seitliche Bewegung der Gabelzinkeneinrichtung angetrieben wird, nämlich jeweils einer Antriebskette, wobei durch die Antriebskette insbesondere jeweils eine Gabelzinke bewegt wird, mit jeweils zumindest einem Ölmotor, durch den die Einrichtung angetrieben wird, wobei für eine seitliche gleichgerichtete Gabelzinkenverstellung die Ölmotoren zweier Einrichtungen in Parallelschaltung geschaltet werden /oder für eine seitliche entgegengesetzt gerichtete Verstellung der Gabelzinken die Ölmotoren zweier Einrichtungen in Reihenschaltung geschaltet werden, wobei bei Reihenschaltung der Ölmotoren ein insbesondere im Hubfahrzeug angeordnetes Ventil den aufgebauten Druck in den Ölmotoren begrenzt und/oder bei Parallelschaltung der Ölmotoren jeweils ein hydraulischer Endschalter die Ölmotoren in Endstellung ausschaltet, wobei die Ölmotoren in entgegengesetzter Laufrichtung eingesetzt werden, umfassend ein vergrößertes Sichtfeld ohne störende Elemente.

Vorteilhaft ist es, wenn bei Reihenschaltung der Ölmotoren ein insbesondere im Hubfahrzeug angeordnetes Ventil den aufgebauten Druck in den Ölmotoren begrenzt und/oder bei Parallelschaltung der Ölmotoren jeweils ein hydraulischer Endschalter die Ölmotoren in Endstellung ausschaltet.

Vorteilhaft ist es, wenn die Ölmotoren in entgegengesetzter Laufrichtung eingesetzt werden.

Vorteilhaft ist es, wenn die Antriebskette nach einer vorgegebenen Längsdehnung, insbesondere aufgrund des Gebrauchs, um eine angepasst vorgegebene Länge gekürzt wird.

Weitere Merkmale und Vorteile der Erfindung ergeben sich aus den Ansprüchen und der nachstehenden Beschreibung, in der Ausführungsbeispiele des Gegenstands der Erfindung in Verbindung mit den Zeichnungen näher erläutert sind-

Es zeigen:
- Fig. 1: eine Anbauvorrichtung mit Antriebsketten in perspektivischer Ansicht,
- Fig. 2: eine Anbauvorrichtung mit Antriebsketten in perspektivischer Ansicht,
- Fig. 3: eine Anbauvorrichtung mit Antriebsketten in perspektivischer Ansicht und
- Fig. 4: eine Anbauvorrichtung mit Antriebskette in Aufsicht.

Fig. 1 zeigt eine Anbauvorrichtung 1, die an einem Hubfahrzeug anzubringen ist, mit Antriebsketten 6 in perspektivischer Ansicht. Die Anbauvorrichtung 1 weist beispielhaft zwei Anordnungen von Antriebsketten 6, jeweils zwei nebeneinander angeordnet und gleichlaufend, auf. An diesen doppelt angeordneten Antriebsketten 6 sind Haltevorrichtungen 9 für eine bewegliche Gabelzinkeneinrichtung 2, insbesondere umfassend jeweils mindestens eine Gabelzinke angeordnet, wie in Fig. 4 dargestellt. Die Antriebsketten 6 sind bespielhafte Einrichtungen 4 zum Antrieb für eine seitliche Bewegung der Gabelzinkeneinrichtung 2, wobei die Antriebskette 6 insbesondere je weils einer Gabelzinke, dargestellt durch deren Haltevorrichtung 9, zugeordnet ist, mit jeweils zumindest einem Ölmotor 11, durch den die Einrichtung 4 anzutreiben ist, wobei für eine seitliche gleichgerichtete Bewegung der Gabelzinken die Ölmotoren 11 zweier Einrichtungen 4 in Parallelschaltung einrichtbar sind und/oder für eine seitliche entgegengesetzt gerichtete Verstellung der Gabelzinken die Ölmotoren 11 zweier Einrichtungen 4 in Reihenschaltung einrichtbar sind. Die beiden Ölmotoren 11 sind bespielhaft in entgegengesetzter Laufrichtung hinsichtlich einer Drehrichtung des Ölmotors 11 eingesetzt, wodurch eine sehr kompakter Bauform erreicht wird.

Die Einrichtung 4 weist zumindest eine Spanneinrichtung 5 auf, umfassend mindestens einen Hydraulikkolben 8, der durch Öl vom Ölmotor 11, der der Haltevorrichtung 9 der Gabelzinke zugeordnet ist, beaufschlagt ist, durch den die Antriebskette 6 auf vorgegebener Spannung zu halten ist, wobei insbesondere der Einrichtung 4 eine Umlenkrolleneinrichtung 7 zugeordnet ist, auf der die Antriebskette 6 umzulenken ist und die von dem Hydraulikkolben 8 zu spannen ist.

Die Anbauvorrichtung in Fig. 1 weist eine endseitige, gleichgerichtete Position der Haltevorrichtungen 9 auf.

Fig. 2 zeigt eine Anbauvorrichtung 1 mit Antriebsketten 6 einer Einrichtung 4 in perspektivischer Ansicht. Die Anbauvorrichtung 1 weist eine endseitige, entgegengesetzte Position der Haltevorrichtungen 9 auf:

Fig. 3 zeigt eine Anbauvorrichtung mit Antriebsketten in perspektivischer Ansicht. Die Anbauvorrichtung in Fig. 1 weist eine zu Fig. 1 an einem entgegengesetzten Endanschlag 10 angeordnete endseitige, gleichgerichtete Position der Haltevorrichtungen 9 auf.

Fig. 4 zeigt eine Anbauvorrichtung 1 mit Antriebskette 6 in Aufsicht. Fig. 4 zeigt eine Anbauvorrichtung 1 mit einer Gabelzinkeneinrichtung 2 an Haltevorrichtungen 9 mit zumindest einer Gabelzinke 3. Eine Gabelzinke 3 weist beispielhaft eine Längstransporteinrichtung 4 beispielhaft in Form eines Zahnriemens auf. Die Transportbewegung wird beispielhaft durch den Ölmotor 11 erreicht.

### BEZUGSZEICHENLISTE

- 1: Anbauvorrichtung
- 2: Gabelzinkeneinrichtung
- 3: Gabelzinke
- 4: Einrichtung
- 5: Spanneinrichtung
- 6: Antriebskette
- 7: Umlenkrolleneinrichtung
- 8: Hydraulikkolben
- 9: Haltevorrichtung
- 10: Endanschlag
- 11: Ölmotor
- 12: Längstransporteinrichtung

## Patentansprüche

1. Anbauvorrichtung (1), die an einem Hubfahrzeug anbringbar ist, mit einer
beweglichen Gabelzinkeneinrichtung (2) umfassend zumindest zwei Gabelzinken (3),
mit zumindest zwei Einrichtungen (4) zum Antrieb für eine seitliche Bewegung der Gabelzinkeneinrichtung (2),
umfassend ein vergrößertes Sichtfeld ohne störende Elemente. umfassend jeweils zumindest eine Antriebskette (6), insbesondere entgegengesetzt laufend eingerichtet, wobei die Antriebskette jeweils einer Gabelzinke (3) zugeordnet ist,
mit jeweils zumindest einem Ölmotor (11), durch den die Einrichtung anzutreiben ist, wobei die Anbauvorrichtung so angeordnet ist, dass für eine seitliche gleichgerichtete Bewegung der Gabelzinken (3) die Ölmotoren (11) zweier Einrichtungen (4) in Parallelschaltung einrichtbar sind /oder für eine seitliche entgegengesetzt gerichtete Verstellung der Gabelzinken (3) die Ölmotoren (11) zweier Einrichtungen (4) in Reihenschaltung einrichtbar sind,
wobei bei Reihenschaltung der Ölmotoren (11) ein insbesondere im Hubfahrzeug angeordnetes Ventil zur Begrenzung des aufgebauten Drucks in den Ölmotoren (11) vorgesehen ist, wobei bei Parallelschaltung der Ölmotoren (11) jeweils ein hydraulischer Endschalter für die Ölmotoren (11) vorgesehen ist,
wobei die Einrichtung (4) zumindest eine Spanneinrichtung (5) aufweist, umfassend mindestens einen Hydraulikkolben (8), der durch Öl vom Ölmotor (11), der der Gabelzinke (3) zugeordnet ist, beaufschlagt ist, durch den die Antriebskette (6) auf vorgegebener Spannung zu halten ist,
wobei insbesondere der Einrichtung (4) eine Umlenkrolleneinrichtung (7) zugeordnet ist, auf der die Antriebskette (6) umzulenken ist und die von dem Hydraulikkolben (8) zu spannen ist.

2. Anbauvorrichtung nach Anspruch 1, **dadurch gekennzeichnet, dass** die Ölmotoren (11) in entgegengesetzter Laufrichtung eingesetzt sind.

3. Anbauvorrichtung nach einem der Ansprüche 1 bis 2, **dadurch gekennzeichnet, dass** eine Längstransporteinrichtung zum Längstransport von Waren angeordnet entlang zumindest einer Gabelzinke (3) vorgesehen ist, wobei die Längstransporteinrichtung insbesondere eine Transportkette umfasst, wobei insbesondere eine Spannvorrichtung (5) mit einem Hydraulikkolben (8) zum Spannen der Transportkette, insbesondere betätigt durch das Öl des Ölmotors (11), vorgesehen ist, wobei die Längstransporteinrichtung insbesondere über ein Elektromagnetventil zuschaltbar ist.

4. Anbauvorrichtung nach einem der Ansprüche 1 bis 3, **dadurch gekennzeichnet, dass** die Gabelzinke (3) als Teleskopgabelzinke ausfahrbar ausgestaltet ist

5. Anbauvorrichtung nach einem der Ansprüche 1 bis 4, **dadurch gekennzeichnet, dass** der Hydraulikkolben (8) ein Plungerzylinder ist, wobei die Spannung der Einrichtung (4) durch Druckkraft des Plungerzylinders zu halten ist und/oder der Hydraulikkolben (8) ein Differentialzylinder ist, wobei die Spannung der Einrichtung (4) durch Zugkraft des Differentialzylinders zu halten ist.

6. Anbauvorrichtung nach einem der Ansprüche 1 bis 5, **dadurch gekennzeichnet, dass** der in dem Hydraulikkolben (8) erzeugte Druck durch eine Druckhalteeinrichtung, insbesondere ein Rückschlagventil, gehalten ist.

7. Anbauvorrichtung nach einem der Ansprüche 1 bis 6, **dadurch gekennzeichnet, dass** ein Vorspannventil vor zumindest einem Hydraulikkolben (8) vorgesehen ist, wobei insbesondere das Vorspannventil in Kombination mit einem Rückschlagventil vorgesehen ist.

8. Anbauvorrichtung nach einem der Ansprüche 1 bis 7, **dadurch gekennzeichnet, dass** ein Druckbegrenzungsventil vorgesehen ist, über das Öl aus dem Hydraulikkolben (8) entweichen kann, insbesondere im Fall eine Havarie.

9. Verfahren zur Betätigung einer Anbauvorrichtung (1) nach einem der Ansprüche 1 bis 8 die an einem Hubfahrzeug angebracht ist, mit einer beweglichen Gabelzinkeneinrichtung (2) umfassend zumindest zwei Gabelzinken (3), mit zumindest zwei Einrichtungen (4), durch die eine seitliche Bewegung der Gabelzinkeneinrichtung (2) angetrieben wird, nämlich jeweils einer Antriebskette (6), wobei durch die Antriebskette insbesondere jeweils eine Gabelzinke (3) bewegt wird, mit jeweils zumindest einem Ölmotor (11), durch den die Einrichtung (4) angetrieben wird, wobei für eine seitliche gleichgerichtete Gabelzinkenverstellung die Ölmotoren zweier Einrichtungen in Parallelschaltung geschaltet werden /oder für eine seitliche entgegengesetzt gerichtete Verstellung der Gabelzinken die Ölmotoren zweier Einrichtungen in Reihenschaltung geschaltet werden, wobei bei Reihenschaltung der Ölmotoren (11) ein insbesondere im Hubfahrzeug angeordnetes Ventil den aufgebauten Druck in den Ölmotoren (11) begrenzt und/oder bei Parallelschaltung der Ölmotoren (11) jeweils ein hydraulischer Endschalter die Ölmotoren (11) in Endstellung ausschaltet, wobei die Ölmotoren (11) in entgegengesetzter Laufrichtung eingesetzt werden, umfassend ein vergrößertes Sichtfeld ohne störende Elemente.

10. Verfahren nach Anspruch 9, **dadurch gekennzeichnet, dass** die Antriebskette (8) nach einer vorgegebenen Längsdehnung, insbesondere aufgrund des Gebrauchs, um eine angepasst vorgegebene Länge gekürzt wird.

## Claims

1. Attachment device (1) which is to be attached to a lifting vehicle, with a movable fork-toe device (2) comprising at least two forks (3), with at least two devices (4) to drive a lateral movement of the fork-toe device (2), comprising an enlarged field of vision without disturbing elements, each comprising at least one drive chain (6), *in particular arranged for opposite movement,* with the drive chain is assigned to a fork (3) respectively each arranged with at least one oil motor (11) by which the device is to be driven, the attachment being arranged in such a way that for a lateral rectified movement of the forks (3) the oil motors (11) of two units (4) can be set up in parallel connection or for a lateral counter-directional adjustment of the forks (3) the oil motors (11) of two units (4) can be set up in in series connection, in the case of series connection of the oil engines (11), a valve is specially arranged in the forklift vehicle to limit the built-up pressure in the oil engines (11), whereas in the case of parallel oil engines (11) a hydraulic limit switch respectively is intended for oil engines (11), the device (4) having at least one tensioning device (5), comprising at least one hydraulic piston (8), powered by oil from the oil engine (11) attached to the fork (3), which keeps the drive chain (6) at the specified tension, in particular the device (4) having a pulley device (7) on which the drive chain (6) is to be deflected and which is to be clamped by the hydraulic piston (8).

2. Attachment device according to claim 1, **characterised by** the fact that the oil engines (11) are operated in the opposite direction.

3. Attachment device according to one of claims 1 to 2, **characterised by** the provision of a longitudinal transport device for the longitudinal transport of goods arranged along at least one fork tine (3), the longitudinal transport device comprising in particular a transport chain, in particular a clamping device (5) with a hydraulic piston (8) for clamping the transport chain, operated in particular by the oil of the oil motor (11), whereby the longitudinal transmission device can be switched in particular by means of an electromagnetic valve.

4. Attachment device according to one of claims 1 to 3, **characterised by** the extension of the fork tine (3) as a telescopic fork.

5. Attachment device according to any of claims 1 to 4, **characterised by** the hydraulic piston (8) being a plunger cylinder, the tension of the device (4) being maintained by the compressive force of the plunger cylinder and/or the hydraulic piston (8) being a differential cylinder, the tension of the device (4) being maintained by the tensile force of the differential cylinder.

6. Attachment device according to any of claims 1 to 5, **characterised by** the pressure generated in the hydraulic piston (8) being held by a pressure-retaining device, in particular a non-return valve.

7. Attachment device according to one of claims 1 to 6, **characterised by** the provision of a pre-tensioning valve in front of at least one hydraulic piston (8), in particular the pre-tensioning valve in combination with a non-return valve.

8. Attachment device according to one of the claims 1 to 7, **characterized in that** a pressure relief valve is provided, via which oil can escape from the hydraulic piston (8), in particular in the event of an average.

9. Method for actuating an attachment device (1), according to one of the claims 1 to 8, which is to be attached to a lifting vehicle, with a movable fork-toe device (2) comprising at least two forks (3), with at least two devices (4) by which a lateral movement of the fork apparatus (2) is driven, namely each comprising at least one driving chain (6), wherein the said driving chain is in particular driving one fork (3) respectively, wherein for a lateral rectified movement of the forks the oil motors of two devices are arranged in a parallel connection or for a lateral oppositely directed adjustment of the forks the oil motors of two devices are arranged in a series connection,
whereas in series connection of the oil motors (11) a valve arranged in particular in the lifting vehicle limits the built-up pressure in the oil motors (11) and/or in a parallel connection of the oil motors (11) a hydraulic limit switch respectively switches off the oil motors (11) in the end position, whereas in that the oil motors (11) are arranged in opposite direction comprising an enlarged field of vision without disturbing elements.

10. Method according to claim 9, **characterized in that** the driving chain (8) after a predetermined longitudinal elongation, especially due to use, is shortened by an adapted predetermined length.

## Revendications

1. Dispositif d'installation (1), pouvant être monté sur un véhicule de levage, avec un dispositif d'attelage mobile (2) comprenant au moins deux chevilles (3), avec au moins deux dispositifs (4) pour l'entraînement latéral du dispositif d'attelage (2), comprenant un champ de vision élargi sans éléments gênants, comprenant au moins un dispositif d'attelage Chaîne de traction (6), en particulier en sens inverse, chaque chaîne étant affectée à un timon de fourche (3) et comportant au moins un moteur à huile (11), à travers lequel le dispositif doit être actionné, le dispositif étant disposé de telle sorte que, pour un mouvement latéral homogène des dents de fourche (3), les moteurs à huile 11) deux dispositifs (4) peuvent être montés en parallèle ou les moteurs à huile (11) deux dispositifs (4) peuvent être montés en série pour un réglage latéral opposé des mâchoires de la fourche (3) les moteurs à huile (11) de deux dispositifs (4) peuvent être montés en série, lorsque les moteurs à huile sont montés en série (11) une vanne destinée à limiter la pression accumulée dans l'huile Les moteurs à huile (11) sont équipés d'un interrupteur hydraulique (11), le dispositif (4) étant équipé d'au moins un dispositif de réglage (5) comprenant au moins un piston hydraulique (8) alimenté par l'huile du moteur à huile (11) affecté au timon de fourche (3). Le dispositif (4) est muni d'un dispositif de réorientation (7) sur lequel la chaîne de traction (6) doit être déviée et tendue par le piston hydraulique (8).

2. Dispositif d'installation selon la revendication 1, **caractérisé par le fait que** les moteurs à huile (11) sont montés dans le sens inverse.

3. Dispositif d'installation selon l'une des revendications 1 à 2, **caractérisé par le fait qu'**il est prévu un dispositif de transport longitudinal pour le transport longitudinal de marchandises disposé le long d'au moins une fourchette (3) et comprenant notamment une chaîne de transport, comprenant notamment un dispositif de serrage (5) muni d'un piston hydraulique (8) pour le serrage de la chaîne de transport actionné notamment par l'huile du moteur à huile (11), le dispositif de transport longitudinal pouvant être actionné notamment par l'intermédiaire d'une vanne électromagnétique.

4. Dispositif d'installation selon l'une des revendications 1 à 3, **caractérisé par le fait que** le timon à fourche (3) est conçu comme un timon à fourche télescopique.

5. Dispositif d'installation selon l'une des revendications 1 à 4, **caractérisé en ce que** le piston hydraulique (8) est un cylindre plongeur, la tension du dispositif (4) devant être maintenue par la force de pression du cylindre plongeur et/ou le piston hydraulique (8) est un cylindre différentiel, la tension du dispositif (4) devant être maintenue par la force de traction du cylindre différentiel.

6. Dispositif d'installation selon l'une des revendications 1 à 5, **caractérisé en ce que** la pression générée dans le piston hydraulique (8) est maintenue par un dispositif de maintien de pression, notamment un clapet anti-retour.

7. Dispositif d'installation selon l'une des revendications 1 à 6, **caractérisé en ce qu'**une valve de précharge est prévue en amont d'au moins un piston hydraulique (8), la valve de précharge étant notamment prévue en combinaison avec un clapet anti-retour.

8. Dispositif d'installation selon l'une des revendications 1 à 7, **caractérisé en ce qu'**il est prévu une soupape de surpression par laquelle de l'huile peut s'échapper du piston hydraulique (8), notamment en cas de moyenne.

9. Procédé d'actionnement d'un dispositif d'installation (1) selon l'une des revendications 1 à 8, qui est monté sur un véhicule de levage, avec un dispositif de dents de fourche (2) mobile comprenant au moins deux dents de fourche (3), avec au moins deux dispositifs (4), au moyen desquels un mouvement latéral du dispositif de dents de fourche (2) est entraîné, à savoir respectivement une chaîne d'entraînement (6), dans lequel en particulier respectivement une dent de fourche (3) est déplacée par la chaîne d'entraînement, avec à chaque fois au moins un moteur à huile (11), au moyen duquel le dispositif (4) est entraîné, les moteurs à huile de deux dispositifs étant montés en parallèle pour le réglage latéral des fourches dans le même sens ou les moteurs à huile de deux dispositifs étant montés en série pour le réglage latéral des fourches dans le sens opposé,
dans lequel, lorsque les moteurs à huile (11) sont connectés en série, une soupape disposée en particulier dans le véhicule de levage limite la pression accumulée dans les moteurs à huile (11) et/ou, lorsque les moteurs à huile (11) sont connectés en parallèle, un interrupteur de fin de course hydraulique respectif arrête les moteurs à huile (11) dans la position finale, dans laquelle les moteurs à huile (11) sont utilisés dans le sens de marche opposé, comprenant un champ de vision élargi sans éléments perturbateurs.

10. Procédé selon la revendication 9, **caractérisé en ce que** la chaîne d'entraînement (8) est raccourcie d'une longueur prédéterminée adaptée après un allongement longitudinal prédéterminé, en particulier du fait de l'utilisation.
